# EUROPÄISCHE PATENTSCHRIFT

(11) **EP 2 470 450 B1**
(45) Veröffentlichungstag und Bekanntmachung des Hinweises auf die Patenterteilung: **11.11.2015**
(21) Anmeldenummer: 10745157.7
(22) Anmeldetag: 09.08.2010
(51) Int. Cl.: B65D 85/30, B65D 6/08

(54) **FLASCHENKASTEN MIT EINEM BODEN UND VIER SEITENWÄNDEN**
BOTTLE CRATE HAVING A BASE AND FOUR LATERAL WALLS
CASIER À BOUTEILLES POURVU D'UN FOND ET DE QUATRE PAROIS LATÉRALES

(30) Priorität: 19.11.2009 DE 102009054017
(43) Veröffentlichungstag der Anmeldung: 04.07.2012
(73) Patentinhaber: Schoeller Allibert GmbH, 19057 Schwerin (DE)
(72) Erfinder: KELLERER, Richard, 85622 Feldkirchen (DE); LENZ, Thorsten, 14055 Berlin (DE)
(74) Vertreter: Bockhorni & Kollegen
(86) Internationale Anmeldenummer: PCT/EP2010/004861
(87) Internationale Veröffentlichungsnummer: WO 2011/060842

(56) Entgegenhaltungen:
- FR-A- 1 140 957
- GB-A- 626 677
- GB-A- 940 041
- US-A- 1 341 869

## Beschreibung

Die Erfindung betrifft einen Flaschenkasten mit einem Boden und Seitenwänden mit in diesen vier ausgebildeten Displayöffnungen, wobei der Boden und die Seitenwände aus Kunststoff gebildet sind.

Derartige Flaschenkästen weisen üblicherweise einen Boden mit vier am Boden anschließenden umlaufenden Seitenwänden auf, die häufig zur Darstellung der im Kasten aufgenommenen Flaschen mit mehr oder weniger großen Displayöffnungen ausgebildet sind. Die Displayöffnungen haben den Zweck, das sich der Getränkehersteller, insbesondere die Brauerei, über ihre auf den Flaschen aufgebrachten Labels bzw. Etiketten darstellen kann. Insbesondere ergibt sich hierdurch für den Käufer auf einen Blick, welche Art von Flaschen und damit welche Art von Getränk sich innerhalb des Flaschenkastens befinden. Derartige Flaschenkästen werden auf Paletten im Stapel übereinander und nebeneinander transportiert, wobei allerdings der Leertransport der Kästen, also ohne aufgenommene Flaschen, das gleiche Transportvolumen erfordert, wie es bei gefüllten Kästen der Fall ist. Dem ist bereits durch klappbare Ausbildung von Seitenwänden begegnet worden, was aber in der Regel aufwändige Klappmechanismen und Gelenkverbindungen erfordert einschließlich entsprechender Verrastmeclianismen, um die in Gebrauchsstellung senkrecht hochgeklappten Seitenwände entsprechend verriegeln zu können.

Die Druckschrift GB 940,041 offenbart einen Flaschenkasten, der aus einem Basiselement 1, einem Zwischenelement 2 und einer Umrandung 3 geformt ist. Jedes der drei Elemente ist im Wesentlichen rechteckig mit gerundeten Ecken geformt. Die drei Elemente haben senkrecht vorstehende Stützpfeiler, sodass die Elemente darüber miteinander verbunden werden können. So der Flaschenkasten eine größere Dimension erreichen soll, werden Zwischenholme eingesetzt. Ein weiterer Flaschenkasten gemäß US 1,341,869 weist quer- und längsgerichtete Seitenwandrohre auf, die über Eckprofile miteinander verbunden sind. Es ist auch auf die FR 1 140 957 zu verweisen.

Aufgabe der Erfindung ist es einen Flaschenkasten zu schaffen, der einerseits die Ausbildung großer Displayöffnungen ermöglicht, die vollumfänglich gerahmt sind und der gleichwohl stabil, insbesondere im bodennahen Eckbereich, und robust aufgebaut und in einfacher Weise herstellbar ist.

Diese Aufgabe wird erfindungsgemäß gemäß Anspruch 1 dadurch gelöst, dass die Seitenwände des Kastens durch mehrere separate Rahmenglieder und der Boden durch ein von den Rahmengliedern separates Bodenelement gebildet sind, wobei die Rahmenglieder in der Kastenecke durch Eckrahmenprofile miteinander verbunden sind, und dass die Rahmenglieder und das Bodenelement in Art eines Bauskastensystems durch Steckverbindungen zur Bildung des Kastens verbunden sind, welche als Steckklemmsitzverbindungen oder als Rastverbindungen ausgebildet sind, wobei die Steckklemmsitzverbindungen dadurch gebildet sind, dass die Rahmenglieder mit vorstehenden Stutzen in Stutzen der Eckrahmenprofile unter Passung eingestrekt sind und die Verrastung über Rastelemente an den Rahmengliedern und Eckrahmenprofilen erfolgt, und dass die Kastenseitenwände durch in den Kastenecken angeordnete Rahmenprofile sowie einen oberen Rand bildende Rahmenglieder und einen unteren Rand bildende Rahmenglieder (5b, 6b), die parallel zum Bodenelement (4) angeordnet sind sowie senkrecht zum Boden ausgerichtete Rahmenprofile (8) gebildet sind. Zweckmäßige Weiterbildungen der Erfindung durch die in den Unteransprüchen enthaltenen Merkmale gekennzeichnet sind.

Nach Maßgabe der Erfindung werden die Kastenseitenwände auf Rahmenglieder abgemagert bzw. abgespeckt, wodurch sich entsprechend große Displayöffnungen realisieren lassen. Diese Rahmenglieder sind separat vom Kastenboden ausgebildet, der damit als separates Bodenelement hergestellt und verwendet wird. Die Rahmenglieder und das Bodenelement werden zur Bildung des Kastens über Steckverbindungen miteinander verbunden, wobei auch eine Verrastung möglich ist. Durch diesen mehrteiligen Aufbau eines Kastens ergibt sich der Vorteil, dass die einzelnen Bauelemente des Kastens mit einfachen Werkzeugen hergestellt werden können, so dass ein teures komplexes Werkzeug entfällt, wie es im Falle eines einteiligen Kastens erforderlich ist. Ein weiterer Vorteil des mehrteilig aufgebauten Kastens ergibt sich daraus, dass durch die verschiedenen Bauteilelemente sich in sehr einfacher Weise ein Kasten mit unterschiedlichen Farben gestalten lässt. Auch eine erhöhte Flexibilität ergibt sich durch diesen Aufbau aus mehreren Komponenten, da einzelne Bereiche im Kasten verändert werden können. So ist es beispielsweise möglich, ausgehend von ein- und demselben Bodenelement durch Veränderung der Anzahl der vertikalen Rahmenglieder Kästen mit unterschiedlicher Höhe zu realisieren, oder unterschiedlich dimensionierte Bodenelemente zu verwenden, um die Aufnahmekapazität zu verändern. Diese erhöhte Flexibilität durch den Einsatz verschiedener, insbesondere auch unterschiedlich farbiger Komponenten ist für Brauereien auch unter dem Aspekt von Vorteil, dass diese sich entsprechend auf Trend-, Aktions- oder Saisongetränke in einfacher Weise einstellen und Veränderungen vornehmen können.

Erfindungsgemäß sind die Kastenwände durch den oberen und unteren Rand der Seitenwände gebildet und über Eckprofile miteinander verbunden. Diese Eckprofile sind vorzugsweise aus drei sich in den drei Raumachsen (x-, y-und z-Achse) erstreckende Rohrstutzen ausgebildet, die an einem Punkt zusammengefasst sind und untereinander einen Winkel von 90° einschließen. Der hierdurch gebildete obere und untere Rand der Seitenwände wird dann erfindungsgemäß durch vertikale Rahmenglieder miteinander verbunden und zwar durch Steckverbindungen.

In einer nicht erfindungsgemäßen Ausführungsform sind lediglich zwei Rahmenglieder vorgesehen, die einstückig je für sich ausgebildet oder aber aus mehreren Rahmenelementen zusammensteckbar sind. Insbesondere werden zwei gegenüberliegend angeordnete und mit dem Bodenelement durch Steckverbindung verbundene Rahmenglieder verwendet, bei denen die aufeinander zuweisenden vertikalen Rahmenelemente jeweils mit einem Steckschlitz versehen sind, so dass vorzugsweise Steckwände darin einsetzbar sind. Dies ermöglicht den einfachen Austausch von Steckwänden je nach Inhalt der im Kasten aufgenommenen Flaschen.

Nachfolgend werden verschiedene Ausführungsbeispiele der Erfindung anhand der Zeichnung beschrieben. Darin zeigen
- Fig. 1: eine perspektivische Ansicht eines Flaschenkastens, von unten her gesehen,
- Fig. 2: eine perspektivische Ansicht desselben Kastens, von oben her gesehen,
- Fig. 3: eine Ansicht desselben Flaschenkastens, wiederum in Perspektive, jedoch in teilweise aufgelöster Stellung,
- Fig. 4: eine Ansicht entsprechend Fig. 3, jedoch in Perspektive von unten her gesehen,
- Fig. 5: eine perspektivische Darstellung eines weiteren nicht erfindungsgemäßen Flaschenkastens und zwar in perspektivischer Ansicht von oben,
- Fig. 6: eine perspektivische Darstellung des nicht erfindungsgemäßen Kastens nach Fig. 5 von unten her gesehen,
- Fig. 7: eine perspektivische Darstellung des in den Fig. 5 und 6 dargestellten nicht erfindungsgemäßen Flaschenkastens, jedoch in aufgelöster Stellung der einzelnen Bauteile.
- Fig. 8: eine rein schematisch gehaltene Detailansicht einer Steckverbindung von Rahmengliedern.
- Fig. 9: eine Ausführungsform einer Rastverbindung einer Ecksäule eines Kastens mit einem Bodenelement sowie
- Fig. 10: die Verbindung nach Fig. 9 ist Raststellung

Der in den Fig. 1 bis 4 dargestellte Flaschenkasten 1 ist aus vier aus zusammengesteckten Rahmengliedern gebildeten Seitenwänden und einem Boden gebildet, wobei die vier Seitenwände sich durch große und sich im Wesentlichen über die gesamte Seitenwand erstreckende Displayöffnungen 2 und 3 auszeichnen. Die Displayöffnungen 2 sind hierbei an den langen Kastenseitenwänden und die Displayöffnungen 3 an den Schmalseiten des Kastens 1 vorgesehen. Der Boden selbst ist durch ein Bodenelement 4 gebildet, welches, wie sich aus den Fig. 3 und 4 ergibt, ein separates Bauteil als Bodenelement 4 darstellt. Die Rahmenglieder, welche die Kastenseitenwände des Kastens 1 bilden, sind ebenfalls als separate Bauteile ausgebildet, wie im Folgenden beschrieben wird.

Im Einzelnen wird der untere Rand und der obere Rand einer jeden Kastenseitenwand durch vier holmen - oder säulenartig ausgebildete langgestreckte Rahmenglieder gebildet, nämlich Rahmenglieder 5a für den oberen Rand der schmalen Kastenseitenwände und Rahmenglieder 6a für den oberen Rand der langen Seitenwände sowie ebenfalls stangenartige Rahmenglieder 5b für den unteren Rand der schmalen Seitenwände und 6b für den unteren Rand der langen Seitenwände.

Diese Rahmenglieder 5a bis 6b, die in der Darstellung stangenförmig ausgebildet sind, jedoch auch leistenförmig ausgeführt sein können, sind an ihren beiden Enden über noch näher zu beschreibende Steckverbindungen mit Eckrahmenprofilen 7 verbunden. Dadurch ist der obere Rand im dargestellten Ausführungsbeispiel durch die Abfolge der Rahmenglieder 5a, 6a gebildet, wobei sich dazwischen jeweils ein Eckrahmenprofil 7 befindet. Gleiches gilt für den unteren Rand 5b, 6b der Kastenseitenwände. Die Verbindung zwischen dem Kastenoberteil und dem Kastenunterteil aus den Rahmengliedern und Eckrahmenprofilen erfolgt durch senkrecht zum Boden ausgerichtete weitere Rahmenglieder 8, welche die Kastenecken bilden und an ihren beiden Enden mit den entsprechenden Eckrahmenprofilen 7 über eine Steckverbindung verbunden sind. Die Ausbildung der Steckverbindung ist zeichnerisch in den Fig. 3 bis 4 nicht dargestellt, jedoch handelt es sich um eine Steckverbindung, wie sie später im Zusammenhang mit der Ausführungsform nach Fig. 9 geschrieben wird, d. h., an den beiden Enden bspw. der Rahmenglieder 8, welche in den Eckbereichen des Kastens angeordnet sind, sind vorstehende Stutzen mit etwas verjüngtem Durchmesser ausgebildet, die dann in entsprechende Stutzen der Eckrahmenprofile 7 unter Passung zur Bildung eines Steckklemmsitzes eingesteckt werden können.

Entsprechend weist jedes Eckrahmenprofil 7 entsprechende Stutzen 7a, 7b und 7c in den drei Raumrichtungen (x-, y- und z-Achse) auf, die mit entsprechenden Stecköffnungen für die Aufnahme der Stutzen an den beiden Enden der Rahmenglieder 8 ausgebildet sind. Gleiches gilt für die Rahmenglieder 5a bis 6b, die gleichfalls über entsprechende Steckverbindungen mit den Eckrahmenprofilen verbunden sind. Selbstverständlich liegt es im Rahmen der Erfindung, die Steckverbindung auch umgekehrt auszubilden, d. h. entsprechend verjüngte Stutzen an den Stutzen 7a bis 7c der Eckrahmenprofile 7 vorzusehen, die dann in entsprechende Einstecköffnungen an den Rahmengliedern 5a bis 6b und 8 eingreifen.

In einer alternativen Ausgestaltung der Erfindung ist es vorgesehen, dass an Stelle oder zugleich mit der Steckverbindung auch eine Verrastung durch entsprechende Rastelemente an den Rahmengliedern und Eckrahmenprofilen vorgesehen sind, bspw. in Art von vorstehenden Noppen an den vorstehenden Stutzen der Rahmenglieder, die dann in entsprechende Ausnehmungen in den Einstecköffnungen der Eckrahmenprofile einschnappen können.

Die Rahmenglieder und die Eckrahmenprofile sind zweckmäßigerweise hohl ausgebildet. Im dargestellten Ausführungsbeispiel ist der obere Kastenteil durch insgesamt vier Rahmenglieder 5 a und 6a mit dazwischen angeordneten Eckrahmenprofilen 7 gebildet, wobei je nach Kastengröße jedoch auch die Rahmenglieder 5a und 6a mehrteilig und ineinander steckbar ausgebildet sein können. Gleiches gilt für die hier dargestellten insgesamt vier Rahmenglieder 8 zur Bildung der Kastenecken zusammen mit den entsprechenden Eckrahmenprofilen, wobei auch die Rahmenglieder 8 bedarfsweise aus mehreren zusammensteckbaren Rahmengliedern gebildet sein können.

Das Bodenelement 4, welches ebenfalls als separates Bauteil ausgebildet und ebenso wie die übrigen Elemente durch Spritzguss von Kunststoff hergestellt ist, weist übliche Flaschenaufnahmen 9 auf, die hier durch Stützpinolen 10 innerhalb des Bodenelements und durch Stützpinolen 11 am Rande des Bodenelements 4 gebildet sind. Die Stützpinolen 11, die mit Abstand am Umfangsrand des Bodenelements 4 angeordnet sind, allerdings leicht nach innen gegenüber dem Rand versetzt, sind im dargestellten Ausführungsbeispiel im Querschnitt bzw. im Grundriss etwa dreieckig und zugleich als Einsteckzungen ausgebildet, wozu ihr oberes Ende etwas verjüngt ist, wie sich ohne weiteres aus der Darstellung der Figur 3 ergibt. Dadurch können diese Stützpinolen 11 als Einsteckzungen in entsprechende Öffnungen der unteren Rahmenglieder und Eckrahmenprofile 7 eingesteckt werden. Auch hier wird ein Klemmsitz vorgesehen, so dass ein entsprechend starker Sitz gewährleistet ist. Ggf. kann auch hier, wie oben beschrieben, eine zusätzliche oder alternativ eine Verrastung durch entsprechende Rastglieder gebildet sein, die aus vorspringenden Nasen oder Rippen gebildet sind, die in entsprechende Ausnehmungen des anderen Bauteils eingreifen und damit zusammenwirken. Selbstverständlich liegt es im Rahmen der Erfindung, dass diese Stützpinolen 11 nicht als die eigentlichen Einsteckzungen dienen, wozu dann entsprechende Einsteckzungen zusätzlich am Bodenelement 4 vorgesehen sind bzw. alternativ an den Rahmengliedern und Eckrahmenprofilen, die dann mit entsprechenden Öffnungen an den anderen Bauteilen zusammenwirken, so dass eine Festlegung des Bodenelements 4 am unteren Teil der Seitenwände des Kastens gewährleistet ist. Diese Einsteckzungen können bspw. durch bolzenartige Stifte mit Hakenelementen gebildet sein, die mit entsprechenden Öffnungen oder Ausnehmungen im Gegenteil zusammenwirken.

Bei der nicht erfindungsgemäßen Ausführungsform nach Fig. 5 bis 7 sind die Kastenseitenwände wiederum durch Rahmenglieder mit entsprechend stark bzw. groß dimensionierten Displayöffnungen gebildet, die mit einem separaten Bodenelement 4 zusammen wirken, welches, wie Fig. 7 ausweist, hier der Einfachheit halber dem Bodenelement 4 nach den Fig. 1 bis 4 entspricht.

Bei der nicht erfindungsgemäßen Ausführungsform nach den Fig. 5 bis 7 sind zur Bildung der Kastenwände insgesamt zwei gegenüberliegend angeordnete Rahmenglieder 12a und 12b vorgesehen, welche hier im Bereich der schmalen Seitenwände über das Eck gezogene Displayöffnungen 13 bilden. Die Rahmenglieder 12a und 12b sind im Ergebnis gleich ausgebildet, so dass es genügt, dass nur eines der Rahmenglieder 12 beschrieben wird.

Wie am besten aus der nicht erfindungsgemäßen Fig. 7 hervorgeht, weist jedes Rahmenglied 12 zwei jeweils einen Teil der langen Seitenwände bildende U-förmige Gebilde 15 auf mit zwei die U-Schenkel bildenden Schenkeln 15a und einen den U-Steg bildenden Steg 15b. Der Steg 15b ist dabei bestimmend für die Höhe der Kastenseitenwände. Die Schenkel 15a des Armglieds 12 bestimmen hierbei einen Teil des oberen und unteren Kastenrands und sind über das Eck um 90° geführt, wobei hier das Eckteil mit 16 bezeichnet ist und gehen in eine obere und untere Rahmenleiste 17a, 17b über, der sozusagen der oberen und unteren Rand der schmalen Seitenwände bildet.

Im dargestellten nicht erfindungsgemäßen Ausführungsbeispiel sind die Rahmenglieder 12 einstückig durch Spritzgießen aus Kunststoff hergestellt, jedoch können die Rahmenglieder 12 aus einzelnen Bauteilen entsprechend der Ausführungsform nach den Fig. 1 bis 4 zusammengesteckt werden. In diesem Falle könnte bspw. das U-förmige Gebilde 15 einstückig hergestellt und über Steckzungen mit den Eckrahmenelementen 16 und diese mit den Rahmenleisten 17 durch Steckverbindungen verbunden werden. Die Rahmenglieder 12, welche die vier Kastenseitenwände mit entsprechend großen Displayöffnungen bilden sind mit dem Bodenelement 4 durch Steckverbindungen fest verbunden, wie sie im Zusammenhang mit den Fig. 1 bis 4 bereits beschrieben worden sind.

Aus der nicht erfindungsgemäßen Fig. 7 sind ein Einlegelemente 18 ersichtlich, die aus Stahl oder extrem steifen Kunststoff gebildet sein können und die hier in U-Form vorliegen. Diese Einlegteile 18 können als separate Bauelemente in entsprechende Ausnehmungen der Rahmenglieder 12 eingesetzt werden, jedoch ist es bevorzugt, dass diese bereits während des Formvorgangs, also des Spritzgießens der Rahmenglieder 12, in die Rahmenglieder 12 eingeformt werden. Diese Einlegteile 18 dienen zur Versteifung des Aufbaus der Rahmenglieder und damit der Kastenseitenwände. Obgleich zeichnerisch nicht dargestellt, können diese Einlegteile 18 auch in den Eckbereichen vorgesehen sein bzw. können die Einlegeteile 18, die in Fig. 7 dargestellt sind, auch über die Eckbereiche gezogen sein.

Ein weiteres Merkmal der nicht erfindungsgemäßen Ausführungsform nach den Fig. 5 bis 7 sieht Stecktafeln bzw. Steckwände 20 vor, die zwischen die mit Abstand zueinander auf dem Bodenelement 4 aufgesteckten Rahmenglieder 12 gesteckt werden können, wie sich aus den Fig. 5 und 6 ergibt. Hierzu sind die Rahmenglieder 12 mit entsprechenden Ausnehmungen 21 versehen, welche sich insbesondere aus Fig. 5 ergibt. Die Ausnehmungen 21, die in Form von Nuten vorliegen, sind hierbei so auf Passung ausgelegt, dass sie unter gewisser Klemmung mit den einsteckbaren Steckwänden 20 zusammenwirken, so dass diese auch fest und klappfrei innerhalb der Rahmenglieder 12 gehalten sind. Der Vorteil dieser Steckwände 20 besteht darin, dass je nach Inhalt der Flaschen für den einzelnen Flaschenkasten entsprechende Steckwände 20 vorgesehen werden können, also ein Austausch ohne weiteres möglich ist. Dadurch kann sich auch die Brauerei oder Getränkehersteller durch entsprechend unterschiedliche Steckwände 20 jeweils neu präsentieren.

In der nicht erfindungsgemäßen Ausführungsform nach den Fig. 5 bis 7 sind die Rahmenglieder nicht stangenförmig sondern leistenartig ausgebildet, wobei bedarfsweise allerdings auch eine stangenartige Ausbildung vorgesehen sein kann, wie sie alternativ in den Fig. 1 bis 4 beschrieben ist. Auch diese Rahmenglieder 12 können hohl ausgebildet oder geschäumt sein.

Fig. 8 zeigt eine einfache Steckverbindung von Komponenten eines Kastens, hier beispielsweise eines Eckrahmenprofils 7 mit einem Rahmenglied 8. Hierbei weist das Eckrahmenprofil 7 an einem freien Ende einen Abschnitt 7' mit verjüngtem Querschnitt zur Bildung eines Steckholmes auf, wohingegen das Rahmenglied 8 an seinem freien Ende einen Aufnahmeabschnitt 8a mit offenem freien Ende aufweist, welches komplementär zu den Abmessungen des Steckholmes 7' ausgebildet ist. Durch eine geeignete Passung beider Steckelemente wird ein einfacher und stabiler Steckverbund gebildet, der bedarfsweise auch eine Trennung der Steckglieder ermöglicht. Die Steckverbindung kann klemmend und/oder auch mittels Clips etc. formschlüssig sein.

Fig. 9 zeigt eine Rastverbindung, hier dargestellt an einem säulenartigen Eckprofil 30. Dieses ist an seinem unteren Ende mit zwei nach unten hervorstehenden Steckvorsprüngen 31 und 32 versehen, an denen je eine Rastnase 33 angeformt ist. Das Bodenelement 4 weist hierbei entsprechende Stecköffnungen 34 auf, die in ihren Abmessungen in Anpassung an die Steckfüße 31 ausgebildet ist. Durch Druck lässt sich die Ecksäule 30 mit dem Bodenelement 4 verbinden, wobei infolge einer gewissen Eigenelastizität der Stützfüße 31 ein Durchstecken der Stützfüße durch die Stecköffnungen 34 ermöglicht ist, wonach dann die Rastnasen 33 von der Unterseite her das Bodenelement 4 hintergreifen. Im dargestellten Ausführungsbeispiel sind die Rastnasen 33 unterschiedlich zueinander ausgerichtet, was für die Stabilität des Rastverbunds zweckmäßig ist. Fig. 10 zeigt schließlich das Zusammenwirken bzw. das Hintergreifen der Rastnase 33 gegenüber dem Bodenelement 4. Aus Fig. 10 ist auch ersichtlich, dass auch die einstückig am Rahmenglied 30 ausgebildeten Rastfüße 31 hohl ausgebildet sind, was für die Elastizität der Rastfüße 31 zweckmäßig ist. Selbstverständlich ist die Erfindung auf die spezielle Gestaltung der Fig. 8 bis 10 nicht beschränkt, vielmehr lassen sich auch andere Steck- und Rastverbindungen realisieren.

## Patentansprüche

1. Flaschenkasten mit einem Boden (4) und vier Seitenwänden mit in diesen ausgebildeten Displayöffnungen (2, 3, 13), wobei der Boden und die Seitenwände aus Kunststoff gebildet sind, wobei
die Seitenwände des Kastens (1) durch mehrere separate Rahmenglieder (5a bis 6b, 8; 12a, 12b) und der Boden durch ein von den Rahmengliedern separates Bodenelement (4) gebildet sind, wobei die Rahmenglieder (5a bis 6b, 8; 12a, 12b) und das Bodenelement (4) in Art eines Bauskastensystems durch Steckverbindungen zur Bildung des Kastens (1) verbunden sind, wobei die Steckverbindungen als Steckklemmsitzverbindungen oder als Rastverbindungen ausgebildet sind, wobei die Steckklemmsitzverbindungen dadurch gebildet sind, dass die Rahmenglieder (5a bis 6b, 8; 12a, 12b) mit vorstehenden Stutzen mit etwas verjüngtem Durchmesser in Stutzen der Eckrahmenprofile (7) unter Passung eingesteckt sind oder umgekehrt und die Verrastung über Rastelemente an den Rahmengliedern (5a bis 6b, 8; 12a, 12b) und Eckrahmenprofilen (7) erfolgt, wobei die Rahmenglieder (5a bis 6b, 8; 12a, 12b) in der Kastenecke durch Eckrahmenprofile (7) derart miteinander verbunden sind dass einen oberen Rand bildende Rahmenglieder (5a, 6a) und einen unteren Rand bildende Rahmenglieder (5b, 6b) parallel zum Bodenelement (4) angeordnet sind und senkrecht zum Boden ausgerichtete Rahmenglieder (8) gebildet sind, welche die Kasteneckenbilden und an ihren beiden Enden mit den entsprechenden Eckrahmenprofilen (7) über eine Steckverbindung verbunden sind.

2. Flaschenkasten nach Anspruch 1,
**dadurch gekennzeichnet, dass**
die RahmengHeder (5a bis 6b, 8; 12a, 12b) hohl ausgebildet oder mit geschäumten Kunststoff gefüllt sind.

3. Flaschenkasten nach einem der vorhergehenden Ansprüche,
**dadurch gekennzeichnet, dass**
die Rahmenglieder durch stangenartige oder leistenartige Rahmenglieder und die Eckrahmenprofile durch sich in die drei Raumachsen (x-, y-, z-Achse) erstreckende stangenartige oder leistenförmige Profile ausgebildet sind, die vorzugsweise als Stutzen ausgebildet und untereinander jeweils einen Winkel von 90° einschließen und mit den Rahmenglieden (5a bis 6b, 8) durch Steckverbindungen verbunden sind.

4. Flaschenkasten nach einem der vorhergehenden Ansprüche
**dadurch gekennzeichnet, dass**
jede Kastenseitenwand aus vier Eckprofilen (7) und vier Rahmenprofilen (5a, 5b, 6a, 6b) gebildet ist.

5. Flaschenkasten nach einem der vorhergehenden Ansprüche,
**dadurch gekennzeichnet, dass**
das Bodenelement (4) nach oben vorstehende Stecknasen (11) an seinen Rändern aufweist, mit dem dieses mit entsprechenden Stecköffnungen in den bodenseitig angeordneten Rahmengliedern (5b, 6b, 15a, 17b) verbindbar, vorzugsweise auch verrastbar ist.

6. Flaschenkasten nach einem der vorhergehenden Ansprüche,
**dadurch gekennzeichnet, dass**
die Rahmenglieder bzw. Rahmenprofile beidendig verjüngte Steckstutzen (7') aufweisen, die zur Bildung der Steckverbindungen mit den komplementär ausgebildeten deckel- und bodenseitigen Stutzen bzw. den Stutzen (7a bis 7c, 8a) der Eckrahmenprofile (7) oder weitere Rahmenglieder bzw. umgekehrt ausgebildet sind.

## Claims

1. Bottle crate with a bottom (4) and four side walls with display openings (2, 3, 13) formed therein, with the bottom and the side walls being configured out of plastic, with the side walls of the crate (1) being configured by several separate frame members (5a to 6b, 8; 12a, 12b) and the bottom by a bottom element (4) separate from the frame members, with the frame members (5a to 6b, 8; 12a, 12b) and the bottom element (4) being connected in kind of a modular system via plug-in connections for forming the crate (1), with the plug-in connections being configured as plug-clamp connection or click-lock connections, with the plug-clamp connections being configured by the fact that the frame members (5a to 6b, 8; 12a, 12b) with protruding sockets with a slightly conic cross-section being fitted and plugged into sockets of the corner frame profiles (7) or vice versa and the locking takes place via locking elements at the frame members (5a to 6b, 8; 12a, 12b) and corner frame profiles (7), with the frame members (5a to 6b, 8; 12a, 12b) being interconnected with one another via corner frame profiles (7) in the corner of the crate, that frame members (5a, 6a) framing an upper edge and frame members (5b, 6b) framing a lower edge are arranged parallel to the bottom element (4) and frame members (8) are formed perpendicular to the bottom, which form the crate corners and which are connected with the respective corner frame profiles (7) via plug-in connections at their two ends.

2. Bottle crate according to claim 1,
**characterized in that**
the frame members (5a to 6b, 8; 12a, 12b) are configured hollow or are filled with foamed plastic.

3. Bottle crate according to one of the preceding claims
**characterized in that**
the frame members are configured by rod-like or bar-like frame members and the corner frame profiles by rod-like or bar-like profiles extending into the three spatial axes (x-, y, z-axis), which profiles are preferably configured as sockets having an angle of 90° with respect to one another and being connected with the frame members (5a to 6b, 8) via plug-in connections.

4. Bottle crate according to one of the preceding claims
**characterized in that**
each side wall of the crate is configured out of four corner profiles (7) and four frame profiles (5a, 5b, 6a, 6b).

5. Bottle crate according to one of the preceding claims
**characterized in that**
the bottom element (4) has plug-in noses (11) at its edges which are protruding to the top, with which the bottom element can be connected, preferably locked with respective plug-in openings into the frame members (5b 6b; 15a, 17b) which are arranged at the bottom side.

6. Bottle crate according to one of the preceding claims,
**characterized in that**
the frame members or frame profiles have conic plug-in sockets (7') at their two ends which are configured vice versa for forming the plug-in connections with the complementary formed cover sided or bottom sided socket or sockets (7a to 7c, 8a) of the corner frame profiles (7) or further frame members.

## Revendications

1. Casier à bouteilles comprenant un fond (4) et quatre parois latérales ayant des ouvertures de présentation (2, 3, 13) réalisées dans celles-ci, le fond et les parois latérales étant formés de matière plastique, dans lequel les parois latérales du casier (1) sont formées par une pluralité d'éléments de cadre (5a à 6b, 8; 12a, 12b) séparés et le fond est formé par un élément de fond (4) séparé desdits éléments de cadre, les éléments de cadre (5a à 6b, 8; 12a, 12b) et l'élément de fond (4) étant reliés à la manière d'un système de construction par blocs, par des assemblages à emboîtement, pour former le casier (1), les assemblages à emboîtement étant réalisés comme assemblages à ajustement serré à emboîtement ou comme assemblages à encliquetage, les assemblages à ajustement serré à emboîtement étant réalisés par le fait que les éléments de cadre (5a à 6b, 8; 12a, 12b) sont emboîtés à ajustement, avec des embouts saillants ayant un diamètre quelque peu rétréci, dans des embouts des profilés angulaires de cadre (7), ou vice versa, et l'encliquetage se faisant par des éléments d'arrêt sur les éléments de cadre (5a bis 6b, 8; 12a, 12b) et les profilés angulaires de cadre (7), dans lequel les éléments de cadre (5a à 6b, 8; 12a, 12b) sont reliés entre eux dans le coin du casier par l'intermédiaire de profilés angulaires de cadre (7) de telle sorte que des éléments de cadre (5a, 6a) formant un bord supérieur et des éléments de cadre (5b, 6b) formant un bord inférieur sont disposés parallèlement à l'élément de fond (4), et des éléments de cadre (8) orientés perpendiculairement au fond sont formés qui forment les coins de casier et sont reliés, à leurs deux extrémités, aux profilés angulaires de cadre (7) correspondants par l'intermédiaire d'un assemblage à emboîtement.

2. Casier à bouteilles selon la revendication 1, **caractérisé par le fait que** les éléments de cadre (5a à 6b, 8; 12a, 12b) sont réalisés de manière creuse ou sont remplis de matière plastique moussée.

3. Casier à bouteilles selon l'une quelconque des revendications précédentes, **caractérisé par le fait que** les éléments de cadre sont réalisés par des éléments de cadre de type barre ou baguette et les profilés angulaires de cadre sont réalisés par des profilés de type barre ou en forme de baguette qui s'étendent suivant les trois axes de l'espace (axes x, y, z) et qui, de préférence, sont réalisés en tant qu'embouts et forment entre eux respectivement un angle de 90° et sont reliés aux éléments de cadre (5 a à 6b, 8) par des assemblages à emboîtement.

4. Casier à bouteilles selon l'une quelconque des revendications précédentes, **caractérisé par le fait que** chaque paroi latérale de casier est formée de quatre profilés angulaires (7) et de quatre profilés de cadre (5a, 5b, 6a, 6b).

5. Casier à bouteilles selon l'une quelconque des revendications précédentes, **caractérisé par le fait que** ledit élément de fond (4) présente, sur ses bords, des nez à emboîter (11) faisant saillie vers le haut par le biais desquels celui-ci peut être relié, de préférence également par encliquetage, à des ouvertures d'emboîtement correspondantes dans les éléments de cadre (5b, 6b; 15a, 17b) disposés du côté du fond.

6. Casier à bouteilles selon l'une quelconque des revendications précédentes, **caractérisé par le fait que** les éléments de cadre ou bien les profilés de cadre présentent des embouts à emboîter (7') rétrécis aux deux extrémités qui sont réalisés pour former les assemblages à emboîtement avec les embouts côté couvercle et côté fond qui sont réalisés de façon complémentaire ou bien avec les embouts (7a à 7c, 8a) des profilés angulaires de cadre (7) ou des autres éléments de cadre, ou bien vice versa.
